# EUROPÄISCHE PATENTSCHRIFT

(11) **EP 0 515 781 B1**
(45) Veröffentlichungstag und Bekanntmachung des Hinweises auf die Patenterteilung: **22.11.1995**
(21) Anmeldenummer: 92104324.6
(22) Anmeldetag: 12.03.1992
(51) Int. Cl.: A47F 3/00, A47F 3/04

(54) **Verkaufstheke**
Display counter
Comptoir de présentation

(30) Priorität: 25.05.1991 DE 9106450 U
(43) Veröffentlichungstag der Anmeldung: 02.12.1992
(73) Patentinhaber: akf Allgemeine Kühlmöbelbau GmbH & Co. KG, 86165 Augsburg (DE)
(72) Erfinder: Schmid, Ulrich, W-8904 Friedberg (DE)
(74) Vertreter: Ernicke, Hans-Dieter, Dipl.-Ing.

(56) Entgegenhaltungen:
- EP-A- 0 279 789
- EP-A- 0 327 182
- DE-C- 3 943 289
- FR-A- 2 482 909

## Beschreibung

Die Erfindung bezieht sich auf eine Verkaufstheke mit einem Untertisch, einer bedienungsseitigen Arbeitsplatte und mit einem sich käuferseitig an die Arbeitsplatte anschließenden, einen Warentragboden aufnehmenden Theken-Aufsatz, der mehrere von der Arbeitsplatte schräg aufwärts stehend angeordnete Pfosten zum Abstützen einer den Theken-Aufsatz käuferseitig abschließenden Scheibenkonstruktion enthält, wobei die Verkaufstheke elektrisch antreibbare Arbeitsgerätschaften, Beleuchtungen und diesen zugeordnete Bedienungsglieder aufweist, die in einem Behältnis zusammengefaßt sind und das Behältnis mit einem Pfosten an einer dem Verkäufer zugewandten Stelle verbunden ist.

Eine solche Konstruktion einer Verkaufstheke ist durch die EP-A 0 279 789 bekannt geworden.

In der Praxis befinden sich sämtliche zur elektrischen Betätigung und Steuerung erforderlichen Einrichtungen im Untertisch der Verkaufstheke, wofür ein besonderer Platz, insbesondere in Form einer Schublade, reserviert ist. Dadurch ergibt sich zwar der Vorteil, daß der elektrotechnische Teil sich abseits von der ausgebreiteten Ware und den Bedienflächen der Verkaufstheke befindet. Es muß dann allerdings eine umständliche Handhabungsweise in Kauf genommen werden, weil die Anordnung des elektrotechnischen Teiles nahe des Bodens das Bedienen und Ablesen der Steuerzustände erschwert.

Die EP-A 0 279 789 beschreibt eine Möglichkeit, diese Schwierigkeiten zu vermeiden, indem eine elektrische Konsole zur Aufnahme der elektrischen Bedienungsglieder an der verkäuferseitigen Vorderwand eines Pfostens im vollen Blickfeld des Verkäufers angebracht wird, wobei das Konsolengehäuse eine Vergrößerung des Vitrinenpfostens bilden soll.

Durch eine solche Maßnahme wird jedoch eine die herkömmliche Grundform der Vitrine deutlich verändernde Gestaltung herbeigeführt, die sich im ästhetischen Sinn störend auswirkt und obendrein als vorstehendes Element wie ein Schmutzfänger wirkt.

Der Erfindung liegt die Aufgabe zugrunde, eine die geschilderten Probleme vermeidende Verkaufstheke zu entwickeln, bei der das Bedienen und Ablesen der elektrischen Steuerung sämtlicher Aggregate unter ergonomischen Gesichtspunkten erfolgen kann, ohne daß damit eine wesentliche Anderung der Gestaltung und Raumaufteilung der Verkaufstheke erforderlich ist.

Diese Aufgabe wird mit der Erfindung dadurch gelöst, daß der Pfosten (6) bzw. eine mit dem Pfosten (6) verbundene Traverse (7) einen Hohlraum (18) aufweist, in den das Behältnis (15) als integraler Bestandteil eingesetzt ist.

Durch die Trennung des Bedienungsgliedes von den zu steuernden Arbeitsgerätschaften ergibt sich eine beträchtliche Platz- und Gewichtsersparnis, weil es sich gezeigt hat, daß die bisher für erforderlich gehaltene Schublade zur Aufnahme der elektrischen Aggregate entbehrlich geworden und der von der Schublade bisher eingenommene Raum für andere Zwecke freigeworden ist, zum Beispiel als Lagerraum. Die Anordnung des Bedienungsgliedes innerhalb des Pfostens beziehungsweise der Traverse führt dazu, daß die Bedienungsglieder und die Funktionsanzeige im Blickfeld der aufrecht stehenden Bedienungsperson sich befindet und für die Betätigung leicht zugänglich ist, ohne das ästhetische Bild der Vitrine zu beeinträchtigen oder als Schmutzfänger zu wirken.

Zu diesem Zweck erweist es sich als vorteilhaft, wenn der Einsatz an seiner verkäuferseitigen Front eine Tastatur (Bedientableau) mit einer Funktionsanzeige für das einzelne Bedienungsglied aufweist. Diese Tastatur kann beispielsweise durch eine Folie außenseitig abgeschlossen sein, die mit druckempfindlichen Schaltern in Verbindung steht, welche mit dem Einsatz verbunden sind. Außerdem weist der Einsatz einen oder mehrere Mikroprozessoren sowie eine Steckverbindungsanordnung für die Stromversorgung und für die Impulsgeber auf. Die Kabel für die Stromversorgung und die Impulsgeber werden bevorzugt durch den Hohlraum des Pfostens beziehungsweise der Traverse zu einer distanziert angeordneten Elektronik sowie zu den Arbeitsgerätschaften, Beleuchtungskörpern und dergleichen geführt.

Einzelheiten der Erfindung ergeben sich aus der Zeichnung. In ihr ist die Erfindung schematisch und beispielsweise dargestellt. Es zeigen:
- Fig. 1:: einen Vertikalschnitt durch eine Verkaufstheke,
- Fig. 2:: eine teilweise Vorderansicht der Verkaufstheke aus der Sicht des Verkäufers,
- Fig. 3:: einen Querschnitt nach der Linie III - III durch einen Pfosten der Verkaufstheke,
- Fig. 4:: einen Querschnitt durch den Pfosten gem. Fig. 3 mit einem darin integrierten Einsatz für die Bedienungsglieder
- Fig. 5:: eine teilweise Vorderansicht einer Tastatur (Bedientableau) des Einsatzes gemäß Fig. 4 und
- Fig. 6:: eine teilweise Vorderansicht der Verkaufstheke analog zu Fig. 2 mit einer Anordnung des Einsatzes in einer Traverse.

Im Ausführungsbeispiel der Figuren 1 und 2 ist eine Verkaufstheke (1) üblicher Bauart dargestellt, die einen Untertisch (3) und einen Theken-Aufsatz (2) aufweist. Im Theken-Aufsatz (2) befindet sich ein Warentragboden (4), auf dem die Ware ausgebreitet ist und von der Käuferseite durch eine Scheibenkonstruktion (9) erkennbar ist.

Der Theken-Aufsatz (2) weist mehrere von einer Arbeitsplatte (5) schräg ansteigende Pfosten (6) auf, die an ihrem oberen Rand durch eine Traverse (7) in Form eines First-Profiles verbunden sind. An dieser Traverse (7) befindet sich ein Schwenklager (10) zur Lagerung von Beschlägen (8), welche ihrerseits die Scheibenkonstruktion (9) tragen. Um dieses Schwenklager (10) läßt sich die Scheibenkonstruktion (9) nach oben verschwenken.

Beim Ausführungsbeispiel der Figuren 1 und 2 befindet sich in mindestens einer der als Hohlprofil ausgebildeten Pfosten (6) ein als Einsatz (15) ausgebildetes Behältnis an der dem Verkäufer zugänglichen Seite, welches als Bedienteil für eine Steuerung angesehen werden kann. Dieser Einsatz (15) soll alle diejenigen elektrotechnischen Bedienungselemente aufnehmen, welche zur Steuerung und Funktionsanzeige der elektrischen Arbeitsgerätschaften, Beleuchtungen und dergleichen Anordnungen erforderlich sind. Damit werden die Bedienungsglieder von den zu bedienenden Gerätschaften distanziert. Im Beispiel der Fig. 1 sind als solche elektrotechnischen Arbeitsgerätschaften beispielsweise die Beleuchtung (11), der Verdampfer (12) und der Ventilator (13) angedeutet.

Mit (14) ist in Fig. 1 eine Schublade oder ein Ablage-Tragboden bezeichnet, die bei vorbekannten Verkaufstheken zur Aufnahme des gesamten elektrotechnischen Gerätes erforderlich waren. Durch die erfindungsgemäße Trennung von Bedienungsgliedern und den zu steuernden elektrischen Gerätschaften wird diese Schublade (14) entbehrlich, deren Raum für andere Zwecke, zum Beispiel als Lagerraum, eingesetzt werden kann.

Beim Ausführungsbeispiel der Erfindung besteht der Pfosten (6) gemäß Fig. 3 aus einem Hohlprofil (16), insbesondere aus einem Leichtmetall-Strangpreßprofil, der von einem Steg (17) durchsetzt ist, wodurch Hohlräume (18) gebildet werden. Der größere der beiden Hohlräume (18), der verkäuferseitig zu liegen kommt, kann ohne weiteres zur Aufnahme des Einsatzes (15) (siehe Fig. 4) verwendet werden, indem man einen Teilbereich der Wand (20) beispielsweise längs der Schnittebene (21) abtrennt. Der Einsatz (15) wird demgemäß kassettenartig gestaltet, wobei darauf zu achten ist, daß die außenliegende Außenkontur (24) des Einsatzes der vorgegebenen Kontur des Pfostens (6) folgt, so daß der Eindruck erweckt wird, als sei der Einsatz (15) ein integraler Bestandteil des Pfostens (6).

Die Fig. 4 zeigt, daß der Einsatz (15) einen Innenraum für die Aufnahme des elektrischen Steuerteiles (23) aufweist, der nach außen durch ein Bedientableau (22) abgeschlossen ist. Dieses Bedientableau (22), von dem in Fig. 5 das Beispiel einer teilweisen Vorderansicht gezeigt wird, soll druckempfindliche Schalter sowie Funktionsanzeigen (Display) aufweisen.

Das elektrische Steuerteil (23) steht mit einer Elektronik in Verbindung, die an anderer Stelle der Verkaufstheke (1) untergebracht ist. Der elektrische Anschluß kann beispielsweise über Steckverbindungselemente erfolgen, wobei es sich empfiehlt, die Kabel für die Stromversorgung und die Impulsgeber durch den Hohlraum des Pfostens zu führen.

Im Beispiel der Fig. 6 ist eine Alternative zu Fig. 2 gezeigt, wonach es möglich ist, die Traverse (7) mit dem Einsatz (15) zu verbinden. Diese Möglichkeit bietet sich vor allem dann an, wenn die Traverse (7) als Hohlprofil gestaltet sein kann und ihre Lage im Bewegungsbereich der Bedienungsperson sich befindet.

Bei einer besonderen Ausgestaltung der Erfindung ist die Frontalseite des Einsatzes (15) von einer Folie (25) abgedeckt, welche entsprechende Aufdrucke für die Funktion der einzelnen, hinter der Folie sich befindlichen druckempfindlichen Tastschalter trägt. Im einzelnen können beispielsweise folgende Schalteranordnungen vorgesehen werden:
Tastschalter für Thekenlicht (oben) mit einer farbigen Leuchtdiode für Funktionsanzeige;
Tastschalter für Thekenlicht (Mulde) mit einer farbigen Funktionsanzeige;
Tastschalter für Licht (Taschenablage) mit einer farbigen Funktionsanzeige;
Tastschalter für Temperaturzone (1) mit einer farbigen Funktionsanzeige;
Anzeige für die Funktion der Kühlung;
weitere Anzeigen für Lüfter, Drehzahlangaben, Ausgangsspannung und dergleichen;
Tastschalter für Scheibenheizung;
Tastschalter für Körperabrollkanten-Heizung;
Tastschalter für Abtauheizung;
Tastschalter für Befeuchtung;
Tastschalter für Funktionssteuerung des Kühlaggregates;
Tastschalter für die Entkeimungs-Anordnung;
Tastschalter für einen Kaltdampf-Generator.

Die elektrische beziehungsweise elektronische Ausgestaltung der Bedienungsglieder beziehungsweise des elektrischen Steuerteiles und des Bedientableaus kann nach den jeweiligen betrieblichen Erfordernissen unter Einsatz herkömmlicher Erfahrungen konzipiert beziehungsweise ergänzt oder verändert werden. Die Erfindung läßt insoweit dem Fachmann freie Hand.

### STÜCKLISTE

- 1: Verkaufstheke
- 2: Theken-Aufsatz
- 3: Untertisch
- 4: Warentragboden
- 5: Arbeitsplatte
- 6: Pfosten
- 7: Traverse
- 8: Beschlag
- 9: Scheibenkonstruktion
- 10: Schwenklager
- 11: Beleuchtung
- 12: Verdampfer
- 13: Ventilator
- 14: Schublade bzw. Ablage-Trageboden
- 15: Einsatz (Bedienteil der Steuerung) - Behältnis -
- 16: Hohlprofil
- 17: Steg
- 18: Hohlraum
- 19: Schraubkanal
- 20: Wandteil
- 21: Schnittebene
- 22: Bedientableau
- 23: elektrisches Steuerteil
- 24: Außenkontur
- 25: Folie

## Patentansprüche

1. Verkaufstheke (1) mit einem Untertisch (3), einer bedienungsseitigen Arbeitsplatte (5) und mit einem sich käuferseitig an die Arbeitsplatte (5) anschließenden, einen Warentragboden (4) aufnehmenden Theken-Aufsatz (2), der mehrere von der Arbeitsplatte (5) schräg aufwärts stehend angeordnete Pfosten (6) zum Abstützen einer den Theken-Aufsatz (2) käuferseitig abschließenden Scheibenkonstruktion enthält, wobei die Verkaufstheke (2) elektrisch antreibbare Arbeitsgerätschaften (12,13), Beleuchtungen (11) und diesen zugeordnete Bedienungsglieder (22) aufweist, die in einem Behältnis (15) zusammengefaßt sind und das Behältnis (15) mit einem Pfosten (6) an einer dem Verkäufer zugewandten Stelle verbunden ist, dadurch **gekennzeichnet,** daß der Pfosten (6) bzw. eine mit dem Pfosten (6) verbundene Traverse (7) einen Hohlraum (18) aufweist, in den das Behältnis (15) als integraler Bestandteil eingesetzt ist.

2. Verkaufstheke nach Anspruch 1, dadurch **gekennzeichnet,** daß die dem Verkäufer zugewandte Seite des Einsatzes (15) eine die Außenkontur des Pfostens (6) beziehungsweise der Traverse (7) fortsetzende Profilierung (24) aufweist.

3. Verkaufstheke nach Anspruch 1 oder 2, dadurch **gekennzeichnet,** daß der Einsatz (15) an seiner verkäuferseitigen Front eine Tastatur (Bedienungstableau (22)) mit einer Funktionsanzeige für das einzelne Bedienungsglied aufweist.

4. Verkaufstheke nach Anspruch 1 oder einem der folgenden, dadurch **gekennzeichnet,** daß der Einsatz (15) einen oder mehrere Mikroprozessoren sowie eine Steckverbindungsanordnung für die Stromversorgung und die Impulsgeber aufweist.

5. Verkaufstheke nach Anspruch 4, dadurch **gekennzeichnet,** daß die Kabel für die Stromversorgung und die Impulsgeber durch den Hohlraum (18) des Pfostens (6) beziehungsweise der Traverse (7) zu einer distanziert angeordneten Elektronik sowie den Arbeitsgerätschaften, Beleuchtungskörpern und dergleichen geführt sind.

6. Verkaufstheke nach Anspruch 1 oder einem der folgenden, dadurch **gekennzeichnet,** daß die verkäuferseitige Front des Einsatzes (15) von einer Folie (25) gebildet ist, welche druckempfindliche Schalter des im Einsatz (15) enthaltenen elektrischen Steuerteiles (23) abdeckt.

## Claims

1. A sales counter (1) having a bottom table (3), a work surface (5) on the service side and a counter attachment (2) which adjoins the work surface (5) on the customer side, receives a goods-carrying base (4) and contains a plurality of posts (6) which are arranged projecting obliquely upwards from the work surface (5) for the purpose of supporting a disc construction which terminates the counter attachment (2) on the customer side, the sales counter (2) having electrically operable working equipment (12, 13), lighting (11) and operating elements (22) associated therewith which are grouped together in a container (15), and the container (15) being connected to a post (6) at a point facing the salesperson, characterized in that the post (6) or a cross piece (7) connected to the post (6) has a cavity (18) into which the container (15) is inserted as an integral component.

2. A sales counter according to Claim 1, characterized in that the side of the insert (15) facing the salesperson has a profiling (24) which continues the external contour of the post (6) or of the cross piece (7).

3. A sales counter according to Claim 1 or 2, characterized in that the insert (15) has on its front, on the salesperson side, a keyboard (operating panel (22)) having a function display for the individual operating element.

4. A sales counter according to Claim 1 or one of the subsequent claims, characterized in that the insert (15) has one or more microprocessors and a plug-type connection arrangement for the power supply and the pulse generators.

5. A sales counter according to Claim 4, characterized in that the cables for the power supply and the pulse generators are guided through the cavity (18) of the post (6) or of the cross piece (7) to electronics arranged at a distance and to the working equipment, lighting bodies and the like.

6. A sales counter according to Claim 1 or one of the subsequent claims, characterized in that the front, on the salesperson side, of the insert (15) is formed by a foil (25) which covers pressure-sensitive switches of the electrical control part (23) contained in the insert (15).

## Revendications

1. Comptoir de vente (1) comportant une tablette inférieure (3), un plateau de travail (5) côté service et une partie supérieure (2) du comptoir, qui se raccorde, côté acheteur, au plateau de travail (5) et reçoit une base (4) de support des marchandises et qui comporte plusieurs montants (6) disposés de manière à s'étendre obliquement vers le haut à partir du plateau de travail (5) et servent à supporter une structure en forme de vitre, qui ferme, côté acheteur, la partie supérieure (2) du comptoir, le comptoir de vente (2) comportant des appareils de travail (12,13) pouvant être actionnés électriquement, des dispositifs d'éclairage (11) et des organes de commande (22) associés à ces éléments et qui sont réunis dans un logement (15) et que le logement (15) est relié à un montant (6) en un emplacement tourné vers le vendeur, caractérisé par le fait que le montant (6) ou une traverse (7) reliée au montant (6) possède une cavité (18), dans laquelle le logement (15) est inséré sous la forme d'un composant monobloc.

2. Comptoir de vente suivant la revendication 1, caractérisé par le fait que le côté de l'insert (15) tourné vers le vendeur, possède un profil (24) qui prolonge le contour extérieur du montant (6) ou de la traverse (7).

3. Comptoir de vente suivant la revendication 1 ou 2, caractérisé en ce que l'insert (15) possède, sur sa face avant située du côté du vendeur, un clavier (tableau de commande (22)) comportant un affichage de fonction pour l'organe de commande individuel.

4. Comptoir de vente suivant la revendication 1 ou l'une des suivantes, caractérisé par le fait que l'insert (15) possède un ou plusieurs microprocesseurs ainsi qu'un dispositif de connecteurs pour l'alimentation en courant et les générateurs d'impulsions.

5. Comptoir de vente suivant la revendication 4, caractérisé par le fait que les câbles pour l'alimentation en courant et les générateurs d'impulsions traversent la cavité (18) du montant (6) ou de la traverse (7) pour aboutir à un système électronique situé à distance, ainsi que les appareils de travail, les éléments d'éclairage et analogues.

6. Comptoir de vente suivant la revendication 1 ou l'une des suivantes, caractérisé par le fait que l'avant, tourné du côté du vendeur, de l'insert (15), est formé par une feuille (25), qui recouvre des interrupteurs sensibles à une pression de la partie électrique de commande (23) contenue dans l'insert (15).
